# EUROPÄISCHE PATENTANMELDUNG

(11) **EP 4 148 909 A1**
(43) Veröffentlichungstag der Anmeldung: **15.03.2023**
(21) Anmeldenummer: 22194131.3
(22) Anmeldetag: 06.09.2022
(51) Int. Cl.: H01R 4/2491, H01R 4/2429, H01R 4/48

(54) **LEITERANSCHLUSSKLEMME**

(30) Priorität: 08.09.2021 DE 102021123215
(71) Anmelder: Wago Verwaltungsgesellschaft mbH, 32423 Minden (DE)
(72) Erfinder: Witte, Thomas, 32457 Porta Westfalica (DE)
(74) Vertreter: Gramm, Lins & Partner Patent- und Rechtsanwälte PartGmbB

(57) **Zusammenfassung**

Die Erfindung betrifft eine Leiteranschlussklemme mit einem Gehäuse und einem Kontakteinsatz zum elektrischen Kontaktieren eines an der Leiteranschlussklemme anzuschließenden elektrischen Leiters, und mit einem Betätigungselement, mit dem wenigstens ein bewegliches Teil des Kontakteinsatzes durch manuelle Betätigung des Betätigungselements von einer ersten Stellung in eine von der ersten Stellung abweichende zweite Stellung bewegbar ist, wobei das Betätigungselement wenigstens einen Hebelarm hat, durch den das Betätigungselement manuell zu betätigen ist, wobei das Betätigungselement über einen Schwenkmechanismus verschwenkbar im Gehäuse gelagert ist.

## Beschreibung

Die Erfindung betrifft eine Leiteranschlussklemme mit einem Gehäuse und einem Kontakteinsatz zum elektrischen Kontaktieren eines an der Leiteranschlussklemme anzuschließenden elektrischen Leiters, und mit einem Betätigungselement, mit dem wenigstens ein bewegliches Teil des Kontakteinsatzes durch Betätigung des Betätigungselements von einer ersten Stellung in eine von der ersten Stellung abweichende zweite Stellung bewegbar ist, wobei das Betätigungselement wenigstens einen Hebelarm hat, durch den das Betätigungselement manuell oder durch Fremdkraft zu betätigen ist, wobei das Betätigungselement über einen Schwenkmechanismus verschwenkbar im Gehäuse gelagert ist.

Eine derartige Leiteranschlussklemme ist z.B. aus der EP 3 787 121 A1 bekannt.

Der Erfindung liegt die Aufgabe zugrunde, eine Leiteranschlussklemme mit verbessertem Betätigungsmechanismus anzugeben.

Diese Aufgabe wird bei einer Leiteranschlussklemme der eingangs genannten Art dadurch gelöst, dass das Betätigungselement über einen Zwangsführungsmechanismus entlang einer vorgegebenen Zwangsführungskontur im Gehäuse geführt ist, durch den wenigstens ein zwangsgeführter Bereich des Betätigungselements beim Verschwenken des Betätigungselements in einer von der Verschwenkbewegung abweichenden Bewegungsrichtung entlang der Zwangsführungskontur geführt ist. Auf diese Weise wird der Betätigungsmechanismus der Leiteranschlussklemme optimiert. Durch den Zwangsführungsmechanismus kann eine geführte Drehbewegung des Betätigungselements erreicht werden. Dabei kann das Betätigungselement hinsichtlich der Bewegung des Hebelarms schwenkgelagert sein. Der zwangsgeführte Bereich des Betätigungselements führt dann beim Verschwenken eine durch die Zwangsführungskontur festgelegte Bewegung aus. Beispielsweise kann die Zwangsführungskontur eine im Wesentlichen lineare Kontur sein. Alternativ oder zusätzlich kann zumindest ein Teil der Zwangsführungskontur auch bogenförmig ausgebildet sein, wobei die Bogenform eine von der Schwenkkontur des Schwenkmechanismus abweichende Kontur haben kann. Die Zwangsführungskontur kann z.B. als Führungskulisse ausgebildet sein.

Das Betätigungselement kann über seinen Hebelarm vom Anwender manuell betätigt werden. Das Betätigungselement kann über seinen Hebelarm auch durch eine auf andere Weise erzeugte Fremdkraft betätigt werden, z.B. über einen Roboter oder eine sonstige Maschine.

Mit einem solchen Betätigungsmechanismus kann als bewegliches Teil eines Kontakteinsatzes z.B. ein Klemmschenkel einer Klemmfeder ausgelenkt werden, z.B. um mittels des Betätigungselements eine Klemmstelle zu öffnen und zu schließen. Das bewegliche Teil des Kontakteinsatzes kann auch ein anderes Bauteil sein, z.B. ein sonstiger Klemmkontakt, z.B. ein Schneid-Klemm-Kontakt.

In der ersten Stellung kann z.B. eine mit einem Klemmschenkel einer Klemmfeder gebildete Klemmstelle geschlossen sein, in der zweiten Stellung kann die Klemmstelle geöffnet sein. Im Falle eines Schneid-Klemm-Kontakts kann sich dieser in der ersten Stellung in einer neutralen Position befinden und in der zweiten Stellung in elektrisch leitendem Kontakt mit einem elektrischen Leiter sein.

Durch einen solchen Betätigungsmechanismus kann das mittels des Betätigungselements zu bewegende Teil des Kontakteinsatzes mit geringem Kraftaufwand, d.h. mit einer geringen aufzubringenden Betätigungskraft, betätigt werden. Beispielsweise kann durch das Betätigungselement eine Übersetzung der Betätigungskraft erfolgen, z.B. im Verhältnis von 2:1.

Die erste Stellung des beweglichen Teils des Kontakteinsatzes kann mit einer ersten Endstellung des Schwenkbereichs des Betätigungselements korrespondieren. Die zweite Stellung des beweglichen Teils des Kontakteinsatzes kann mit einer zweiten Endstellung des Schwenkbereichs des Betätigungselements korrespondieren.

Der Betätigungsmechanismus kann derart ausgestaltet sein, dass sich die Übersetzung der Betätigungskraft während der Verschwenkbewegung von der ersten Endstellung in die zweite Endstellung verändert, z.B. von einem in der ersten Endstellung geringen Übersetzungswert zu einem zur zweiten Endstellung hin größeren Übersetzungswert.

Zudem kann über den Hebelarm in visuell einfach zu erkennender Weise signalisiert werden, dass sich das Betätigungselement in der ersten oder zweiten Endstellung befindet.

Gemäß einer vorteilhaften Ausgestaltung der Erfindung ist vorgesehen, dass das durch das Betätigungselement bewegliche Teil des Kontakteinsatzes durch den zwangsgeführten Bereich des Betätigungselements beim Verschwenken des Betätigungselements bewegbar ist. Auf diese Weise kann das bewegliche Teil des Kontakteinsatzes, z.B. der Klemmschenkel, in einer durch die Zwangsführungskontur definierten Art und Weise geführt werden. Das bewegliche Teil des Kontakteinsatzes ist bei seinem Bewegungsablauf somit nicht an die Verschwenkbewegung gebunden, sondern kann z.B. bei im Wesentlichen linearer Zwangsführungskontur eine im Wesentlichen lineare Bewegung ausführen.

Gemäß einer vorteilhaften Ausgestaltung der Erfindung ist vorgesehen, dass der Hebelarm unbeweglich mit einem dem Betätigungselement zugeordneten Teil des Schwenkmechanismus und/oder unbeweglich mit dem zwangsgeführten Bereich des Betätigungselements gekoppelt ist. Der Hebelarm ist somit starr mit dem dem Betätigungselement zugeordneten Teil des Schwenkmechanismus und/oder mit dem zwangsgeführten Bereich des Betätigungselements gekoppelt. Hierbei kann der dem Betätigungselement zugeordnete Teil des Schwenkmechanismus unbeweglich bzw. starr mit dem zwangsgeführten Bereich des Betätigungselements gekoppelt sein. Hierdurch können in einer insbesondere für den Anwender bei manueller Betätigung angenehmen und ergonomischen Weise große Betätigungskräfte mittels des Hebelarms auf das bewegliche Teil des Kontakteinsatzes übertragen werden.

Gemäß einer vorteilhaften Ausgestaltung der Erfindung ist vorgesehen, dass das Betätigungselement über den Schwenkmechanismus schwimmend gelagert ist. Dies hat den Vorteil, dass die Lagerungselemente des Schwenkmechanismus einfach und kostengünstig gestaltet werden können. Es sind keine Spezialteile mit besonders hoher Maßhaltigkeit erforderlich. Eine solche schwimmende Lagerung beinhaltet, dass der dem Betätigungselement zugeordnete Teil des Schwenkmechanismus beim Verschwenken nicht um eine feste Schwenkachse verschwenkt wird, sondern die Schwenkachse im Laufe der Schwenkbewegung in gewissem (in der Regel geringem) Umfang wandern kann.

Gemäß einer vorteilhaften Ausgestaltung der Erfindung ist vorgesehen, dass der dem Betätigungselement zugeordnete Teil des Schwenkmechanismus über wenigstens die Hälfte seines Außenumfangs eine erste kreisförmige Kontur hat. Die erste kreisförmige Kontur kann in einer zumindest teilweise kreisförmigen Kontur des Gehäuses geführt sein. Dies erlaubt die Bereitstellung des Schwenkmechanismus mit einfachen und kostengünstigen Mitteln.

Gemäß einer vorteilhaften Ausgestaltung der Erfindung ist vorgesehen, dass der zwangsgeführte Bereich des Betätigungselements über wenigstens die Hälfte seines Außenumfangs eine zweite kreisförmige Kontur hat. Dies hat den Vorteil, dass der zwangsgeführte Bereich des Betätigungselements während des Verschwenkens widerstandsarm an der Zwangsführungskontur entlanggleiten kann und sich daran nicht ungewollt verhakt oder verklemmt.

Gemäß einer vorteilhaften Ausgestaltung der Erfindung ist vorgesehen, dass die erste kreisförmige Kontur unmittelbar in die zweite kreisförmige Kontur übergeht. Hierdurch wird ein kompakter Aufbau der Leiteranschlussklemme gefördert. Das Betätigungselement kann somit im Bereich der ersten und der zweiten kreisförmigen Kontur in Seitenansicht die Form der Zahl 8 haben.

Gemäß einer vorteilhaften Ausgestaltung der Erfindung ist vorgesehen, dass die erste kreisförmige Kontur einen größeren Radius hat als die zweite kreisförmige Kontur. Auf diese Weise können über den Schwenkmechanismus große Kräfte aufgenommen und übertragen werden. Zudem ist der Platzbedarf für den zwangsgeführten Bereich des Betätigungselements gering. Beispielsweise kann die erste kreisförmige Kontur einen Radius haben, der wenigstens 1,5-mal so groß ist wie der Radius der zweiten kreisförmigen Kontur.

Gemäß einer vorteilhaften Ausgestaltung der Erfindung ist vorgesehen, dass in wenigstens einer ersten Endstellung des Schwenkbereichs des Betätigungselements der Hebelarm im Wesentlichen rechtwinklig zur Mittelachse der Zwangsführungskontur angeordnet ist. Auf diese Weise überträgt das Betätigungselement zu Beginn der Verschwenkbewegung relativ direkt, d.h. mit wenig Übersetzung, die Betätigungsbewegung und Betätigungskraft auf den zwangsgeführten Bereich des Betätigungselements.

Gemäß einer vorteilhaften Ausgestaltung der Erfindung ist vorgesehen, dass in wenigstens einer zweiten Endstellung des Schwenkbereichs des Betätigungselements der Hebelarm im Wesentlichen parallel oder fluchtend zur Mittelachse der Zwangsführungskontur angeordnet ist. Auf diese Weise kann der Hebelarm in der zweiten Endstellung z.B. in die Zwangsführungskontur übergehen. Zudem kann in der zweiten Endstellung eine größere Übersetzung der Betätigungsbewegung und Betätigungskraft erreicht werden.

Gemäß einer vorteilhaften Ausgestaltung der Erfindung ist vorgesehen, dass das durch das Betätigungselement bewegliche Teil des Kontakteinsatzes über ein Gelenk mit dem Betätigungselement verbunden ist. Auf diese Weise kann die kombinierte Verschwenk-/Zwangsführungs-Bewegung des Betätigungselements auf einfache Weise vom Bewegungsablauf des beweglichen Teils des Kontakteinsatzes entkoppelt werden. Das bewegliche Teil des Kontakteinsatzes kann beispielsweise eine im Wesentlichen lineare Bewegung ausführen. In einer vorteilhaften Ausgestaltung verläuft die Drehachse des Gelenks im Wesentlichen parallel zur Verschwenkachse des Schwenkmechanismus. Die Verschwenkachse des Schwenkmechanismus kann im Wesentlichen senkrecht zur Mittelachse der Zwangsführungskontur verlaufen.

Gemäß einer vorteilhaften Ausgestaltung der Erfindung ist vorgesehen, dass das von dem Betätigungselement bewegbare Teil des Kontakteinsatzes als Schneid-Klemm-Kontakt (IDC-Kontakt) ausgebildet ist. Dies hat den Vorteil, dass in Kombination mit dem vorteilhaften Betätigungsmechanismus eine Leiteranschlussklemme für eine Flachleiterkontaktierung oder Mantelleitung mittels IDC-Kontakt mit relativ geringem Betätigungskraftbedarf und Schaltstellungsanzeige des Betätigungselements realisiert werden kann. Ein solcher Schneid-Klemm-Kontakt dient zum direkten elektrischen Kontaktieren eines mit einer Isolation umhüllten elektrischen Leiters. Ein solcher Schneid-Klemm-Kontakt hat beispielsweise einen scharfkantigen Schneidenabschnitt, der zum Aufschneiden der Isolation des elektrischen Leiters eingerichtet ist. Die elektrische Kontaktierung erfolgt dann durch entsprechendes Festklemmen des aufgeschnittenen elektrischen Leiters. In vorteilhaften Ausgestaltung kann der Schneid-Klemm-Kontakt gemäß einer der nachfolgend erläuterten Ausführungsformen der Erfindung ausgebildet sein.

Gemäß einem weiteren Aspekt betrifft die vorliegende Erfindung einen Schneid-Klemm-Kontakt zum elektrischen Kontaktieren eines mit einer Isolation umhüllten elektrischen Leiters, wobei der Schneid-Klemm-Kontakt einen scharfkantigen Schneidenabschnitt hat, der zum Aufschneiden der Isolation eingerichtet ist, wobei der Schneid-Klemm-Kontakt einen vom Schneidenabschnitt beabstandeten Klemmkontaktabschnitt hat, der zum Klemmen und dauerhaften elektrischen Kontaktieren des elektrischen Leiters in dem durch den Schneidenabschnitt aufgeschnittenen Bereich der Isolation eingerichtet ist. Bei dem Schneid-Klemm-Kontakt sind somit der Schneidenabschnitt und der Klemmkontaktabschnitt räumlich voneinander getrennt. Dies hat den Vorteil, dass die beiden Abschnitte auf ihre jeweilige Funktion hin optimiert werden können, nämlich einmal auf das effiziente Aufschneiden der Isolation und zum anderen auf das effiziente Klemmen und dauerhafte Kontaktieren des elektrischen Leiters, ohne dass durch die scharfkantigen Schneiden eine übermäßige Beschädigung des elektrischen Leiters auftritt.

Gemäß einer vorteilhaften Ausgestaltung der Erfindung ist vorgesehen, dass der Klemmkontaktabschnitt wenigstens einen nicht zum Schneiden der Isolation geeigneten flächigen Anlagebereich hat, der zur flächigen Anlage am elektrischen Leiter eingerichtet ist. Dies hat den Vorteil, dass durch den Klemmkontaktabschnitt eine Beschädigung des elektrischen Leiters vermieden wird und zugleich eine relativ große Kontaktierungsfläche bereitgestellt wird, sodass der Schneid-Klemm-Kontakt den elektrischen Leiter besonders niederohmig kontaktieren kann, was die Übertragung hoher Ströme erlaubt.

Gemäß einer vorteilhaften Ausgestaltung der Erfindung ist vorgesehen, dass der Schneid-Klemm-Kontakt als Gabelkontakt mit zwei einander gegenüberliegenden Gabelzinken ausgebildet ist, zwischen denen ein Freiraum zur Aufnahme des elektrischen Leiters ausgebildet ist. Hierdurch kann ein elektrischer Leiter besonders präzise und zielgerichtet zunächst über den Schneidenabschnitt teilweise abisoliert werden und sodann über den Klemmkontaktabschnitt zwischen den Gabelzinken festgeklemmt werden. Dabei können die gegenüberliegenden Gabelzinken jeweilige einander gegenüberliegende Klemmkontaktabschnitte haben, deren flächige Anlagebereiche zumindest überwiegend parallel zueinander angeordnet sind.

Gemäß einer vorteilhaften Ausgestaltung der Erfindung ist vorgesehen, dass zwischen den Gabelzinken im Klemmkontaktabschnitt ein geringerer Öffnungswinkel ausgebildet ist als im Schneidenabschnitt. Dies hat den Vorteil, dass die Schneidflächen des Schneidenabschnitts in einem günstigen, schrägen Angriffswinkel zum elektrischen Leiter geführt werden, was ein besonders effizientes und schonendes Aufschneiden der Isolation erlaubt. Durch den geringeren Öffnungswinkel im Klemmkontaktabschnitt wird hingegen der elektrische Leiter besonders zuverlässig geklemmt und fixiert, sodass er sich nicht ohne weiteres wieder vom Schneid-Klemm-Kontakt löst.

Gemäß einer vorteilhaften Ausgestaltung der Erfindung ist vorgesehen, dass zwischen den Gabelzinken im Klemmkontaktabschnitt im unbelasteten Zustand des Schneid-Klemm-Kontakts ein negativer Öffnungswinkel ausgebildet ist. Ein solcher negativer Öffnungswinkel im unbelasteten Zustand bedeutet, dass sich der Abstand der gegenüberliegenden Gabelzinken voneinander mit zunehmendem Abstand vom Übergangsbereich Schneidenabschnitt-Klemmkontaktabschnitt vergrößert. Der geringste Abstand zwischen den Gabelzinken ist somit im Übergangsbereich zwischen dem Schneidenabschnitt und dem Klemmkontaktabschnitt vorhanden. Hierdurch kann der Schneid-Klemm-Kontakt durch die Klemmung besonders sicher am elektrischen Leiter fixiert werden.

Gemäß einer vorteilhaften Ausgestaltung der Erfindung ist vorgesehen, dass zwischen den Gabelzinken im Schneidenabschnitt ein Öffnungswinkel im Bereich von 50° bis 150° ausgebildet ist. Dies erlaubt ein besonders effizientes Aufschneiden der Isolation des elektrischen Leiters durch den Schneidenabschnitt.

Gemäß einer vorteilhaften Ausgestaltung der Erfindung ist vorgesehen, dass der Schneidenabschnitt über einen Zwischenabschnitt in den Klemmkontaktabschnitt übergeht, wobei im Zwischenabschnitt zwischen den Gabelzinken ein größerer Öffnungswinkel ausgebildet ist als im Schneidenabschnitt. Durch einen solchen Zwischenabschnitt kann auf einfache und besonders effiziente Weise die durch den Schneidenabschnitt voneinander getrennten Bereiche der Isolation voneinander fortgedrückt werden. In dem aufgeschnittenen Bereich wird somit die Isolation durch den Zwischenabschnitt etwas auseinandergeschoben, sodass durch den nachfolgendenden Klemmkontaktabschnitt ein zuverlässiger elektrischer Kontakt zum elektrischen Leiter hergestellt werden kann.

Gemäß einer vorteilhaften Ausgestaltung der Erfindung ist vorgesehen, dass eine oder beide Gabelzinken im Schneidenabschnitt nur einseitig schräg zur Ausbildung einer Schneide angefast sind. Auf diese Weise werden relativ große Schneidflächen bereitgestellt, sodass auch relativ dicke Isolationen zuverlässig durch den Schneidenabschnitt durchtrennt werden können.

Die Leiteranschlussklemme kann zusätzlich zu dem erwähnten Schneid-Klemm-Kontakt noch einen weiteren Schneid-Klemm-Kontakt haben, z.B. an einer Stelle im Gehäuse beabstandet vom erstgenannten Schneid-Klemm-Kontakt. Auf diese Weise kann z.B. ein weiterer elektrischer Leiter mittels Schneid-Klemm-Technik an der Leiteranschlussklemme angeschlossen werden. Alternativ oder zusätzlich zum weiteren Schneid-Klemm-Kontakt kann die Leiteranschlussklemme eine Sensorik aufweisen, um wenigstens eine elektrische oder sonstige physikalische Kenngröße in der Leiteranschlussklemme zu erfassen, z.B. den Stromdurchfluss durch den Kontakteinsatz, die Spannung am Kontakteinsatz und/oder die Temperatur am Kontakteinsatz oder einem anderen Teil der Leiteranschlussklemme.

Das Betätigungselement kann über Formschlusselemente mit dem beweglichen Teil des Kontakteinsatzes formschlüssig gekoppelt sein. Auf diese Weise wird eine bewegliche Lagerung des beweglichen Teils des Kontakteinsatzes sowie des Betätigungselements ermöglicht. Beispielsweise kann die formschlüssige Verbindung zwischen dem Betätigungselement und dem beweglichen Teil des Kontakteinsatzes eine Mehrpunkt-Auflage oder eine Mehrpunkt-Anbindung umfassen, z.B. eine DreiPunkt-Auflage oder -Anbindung. Hierdurch wird die Betätigungsfläche erhöht, was den Kraftaufwand zur Betätigung des beweglichen Teils des Kontakteinsatzes mindert. Hierbei ist der Begriff der Mehrpunkt-Auflage oder -Anbindung so zu verstehen, dass an den entsprechenden Verbindungspunkten keine vollflächige Auflage der jeweiligen Flächen von Betätigungselement und beweglichem Teil des Kontakteinsatzes vorhanden sein muss, sondern beispielsweise eine punktförmige oder linienförmige Verbindung vorliegt.

Im Sinne der vorliegenden Erfindung ist unter dem unbestimmten Begriff "ein" kein Zahlwort zu verstehen. Wenn also z.B. von einem Bauteil die Rede ist, so ist dies im Sinne von "mindestens einem Bauteil" zu interpretieren. Soweit Winkelangaben in Grad gemacht werden, beziehen sich diese auf ein Kreismaß von 360 Grad (360°).

Die Erfindung wird nachfolgend anhand von Ausführungsbeispielen unter Verwendung von Zeichnungen näher erläutert.

Es zeigen
- Figur 1: eine Leiteranschlussklemme in Seitenansicht,
- Figur 2: die Leiteranschlussklemme gemäß Figur 1 in einer Frontansicht,
- Figur 3: die Leiteranschlussklemme in einer Schnittansicht in der Schnittebene B-B,
- Figur 4: die Leiteranschlussklemme in einer Schnittansicht in der Schnittebene C-C,
- Figur 5: die Leiteranschlussklemme in einer Schnittansicht in der Schnittebene F-F,
- Figur 6: die Leiteranschlussklemme in einer Schnittansicht in der Schnittebene D-D,
- Figur 7: die Leiteranschlussklemme in einer Schnittansicht in der Schnittebene G-G,
- Figur 8: die Leiteranschlussklemme in einer Schnittansicht in der Schnittebene A-A,
- Figur 9: einen Schneid-Klemm-Kontakt in Draufsicht,
- Figur 10: den Schneid-Klemm-Kontakt gemäß Figur 9 in seitlicher Schnittansicht in der Schnittebene H-H,
- Figur 11: eine vergrößerte Darstellung des in Figur 10 markierten Bereichs K,
- Figur 12: eine weitere Ausführungsform eines Schneid-Klemm-Kontakts in Draufsicht,
- Figur 13: eine vergrößerte Darstellung des in Figur 12 markierten Bereichs L.

Die Figuren 1 und 2 zeigen eine Leiteranschlussklemme 1 in verschiedenen Ansichten von außen. Die Leiteranschlussklemme 1 ist als hebelbetätigte Schneidklemme ausgebildet, mit der ein in ein Gehäuse 2 der Leiteranschlussklemme 1 eingeführter elektrischer Leiter 9 mittels eines im Gehäuse 2 beweglich angeordneten Schneid-Klemm-Kontakts direkt kontaktiert werden kann, ohne dass zuvor ein separater Schritt des Abisolierens durchgeführt wird. Der elektrische Leiter 9 weist eine Isolation 90 auf, durch die ein Innenleiter 91 umhüllt ist und gegenüber der Umgebung isoliert ist. Der bewegliche Schneid-Klemm-Kontakt kann über ein nach Art eines Betätigungshebels ausgebildetes Betätigungselement 5 vom Anwender manuell oder durch Fremdkraft betätigt werden, d.h. von einer ersten Stellung in eine von der ersten Stellung abweichende zweite Stellung bewegt und bei Bedarf auch wieder aus der zweiten Stellung in die erste Stellung bewegt werden. Das Gehäuse 2 kann als Isolierstoffgehäuse ausgebildet sein. Der genaue Aufbau der Leiteranschlussklemme 1 soll nachfolgend anhand verschiedener Schnittdarstellungen erläutert werden. In den Figuren 1 und 2 sind die entsprechenden Schnittebenen eingezeichnet.

Die Figur 3 zeigt die Leiteranschlussklemme 1 in der Schnittebene B-B. Man erkennt einen Teil des Betätigungselements 5, an dem der erwähnte Schneid-Klemm-Kontakt 4 befestigt ist. Im dargestellten Ausführungsbeispiel bildet der Schneid-Klemm-Kontakt 4 zugleich das mittels des Betätigungselements 5 bewegliche Teil 7 des Kontakteinsatzes 6 der Leiteranschlussklemme 1. Im unteren Teil des Gehäuses 2 ist durch einen Gehäusebereich ein Aufnahmekanal 20 für den elektrischen Leiter 9 ausgebildet, der auch zugleich zur Auflagerung und Abstützung des elektrischen Leiters im Gehäuse 2 dient. Man erkennt zudem im unteren Bereich die vorderen Enden eines Schneid-Klemm-Abschnitts 40 des Schneid-Klemm-Kontakts 4.

In der Figur 3 ist zudem eine weitere Schnittebene F-F eingezeichnet.

Die Figur 4 zeigt die Leiteranschlussklemme 1 in der Schnittebene C-C. Man erkennt, dass das Betätigungselement 5 als manuell vom Anwender oder durch Fremdkraft zu betätigenden Bereich einen Hebelarm 50 hat. In der Figur 4 befindet sich das Betätigungselement 5 in einer ersten Endstellung. In dieser ersten Endstellung ist der Hebelarm 50 im Wesentlichen parallel zum Aufnahmekanal 20 für den elektrischen Leiter 9 angeordnet, sodass auch der elektrische Leiter 9 in dieser Position des Betätigungselements 5 im Wesentlichen parallel zum Hebelarm 50 verläuft. Eine Zwangsführungskontur 24, durch die das Betätigungselement 5 während einer Verschwenkbewegung geführt ist, erstreckt sich in ihrer Längsrichtung im Wesentlichen im rechten Winkel zum Hebelarm 50.

Man erkennt in der Figur 4 zudem einen Aufnahmeabschnitt 51 am Betätigungselement 5, die zur Aufnahme und Fixierung des Schneid-Klemm-Kontakts 4 am Betätigungselement 5 dient. Der Schneid-Klemm-Kontakt 4 hat einen Fixierungsbereich 41, über den er an dem Betätigungselement 5 im Aufnahmeabschnitt 51 befestigt ist. Der Fixierungsbereich 41 kann eine um mehr als 180° gebogene Kontur haben. Innerhalb dieses gebogenen Fixierungsbereichs 41 kann ein Fixierungszapfen 52 des Betätigungselements 5 angeordnet sein, der mit dem Fixierungsbereich 41 ein Gelenk 8 bildet, d.h. eine gelenkige Verbindung.

Das Betätigungselement 5 hat am Aufnahmeabschnitt 51 eine Druckfläche 56, die bei einem Verschwenken des Betätigungselements 5 mit einem Druckaufnahmeabschnitt 42 des Schneid-Klemm-Kontakts 4 in Kontakt kommt, um diesen durch Drucckraft nach unten zu bewegen, wie in der Figur 6 ersichtlich ist.

Der Schneid-Klemm-Kontakt 4 erstreckt sich vom Fixierungsbereich 41 nach unten hin, d.h. zum elektrischen Leiter 9 hin, im Wesentlichen mittig entlang der Zwangsführungskontur 24 bis hin zum Schneid-Klemm-Abschnitt 40. Am Schneid-Klemm-Kontakt 4 kann ein Steckkontakt 44, 45 angeordnet sein, der zum elektrischen Kontaktieren einer Stromschiene 3 der Leiteranschlussklemme 1 dient, die ein weiteres Teil des Kontakteinsatzes 6 der Leiteranschlussklemme 1 bildet. Durch den Stecckontakt 44, 45 kann eine elektrisch leitende Verbindung von der Stromschiene 3 zum elektrischen Leiter hergestellt werden, wenn dieser mit dem Schneid-Klemm-Abschnitt 40 verbunden ist.

Anhand der Figur 5, die die Leiteranschlussklemme 1 in der Schnittebene F-F zeigt, soll einerseits die verschwenkbare Lagerung des Betätigungselements 5 über einen Schwenkmechanismus 23, 53 und zudem die zusätzlich zwangsgeführte Bewegung des Betätigungselements 5 durch einen Zwangsführungsmechanismus 24, 54 erläutert werden. Der Schwenkmechanismus wird in dem dargestellten Ausführungsbeispiel durch eine z.B. am seitlichen Rand des Betätigungshebels 5 angeordnete Lagerungsscheibe 53 oder gegebenenfalls auch links und rechts an beiden seitlichen Rändern angeordnete Lagerungsscheiben 53 gebildet, die über einen Teil ihres Außenumfangs, z.B. über wenigstens die Hälfte ihres Außenumfangs, eine erste kreisförmige Kontur haben. Die Lagerungsscheibe 53 mit der ersten kreisförmigen Kontur ist in einer als Gegenstück zugeordneten gerundeten Lagerungskontur 23 des Gehäuses 2 lose bzw. schwimmend gelagert. Man erkennt, dass die Dimensionen der Lagerungskontur 23 deutlich größer sind als die Dimensionen der Lagerungsscheibe 53.

Am Betätigungselement 5 ist ein zwangsgeführter Bereich 54 vorhanden, der in der Zwangsführungskontur 24 geführt ist. Im dargestellten Ausführungsbeispiel erstreckt sich die Zwangsführungskontur 24 im Wesentlichen linear von oben nach unten, d.h. mit ihrer Mittelachse M in einer Richtung im Wesentlichen senkrecht zur Längserstreckungsrichtung des Aufnahmekanals 20. Der zwangsgeführte Bereich 54 hat über einen Teil seines Außenumfangs, z.B. über wenigstens die Hälfte seines Außenumfangs, eine zweite kreisförmige Kontur. Auf diese Weise kann der zwangsgeführte Bereich 54 bei einer Verschwenkbewegung des Betätigungselements 5 reibungsarm entlang der Zwangsführungskontur 24 gleiten. Die in der Figur 5 dargestellte Zwangsführungskontur 24 ist an ihren Enden jeweils ebenfalls abgerundet, was aber nicht zwingend erforderlich ist. Man erkennt, dass die etwas kleinere zweite kreisförmige Kontur des zwangsgeführten Bereichs 54 in die etwas größere kreisförmige Kontur der Lagerungsscheibe 53 übergeht, sodass das Betätigungselement 5 in der dargestellten Schnittansicht die Form der Zahl 8 hat.

Die Figur 6 zeigt die Leiteranschlussklemme 1 in der Schnittansicht D-D. In diesem Fall ist das Betätigungselement 5 nun in eine zweite Endstellung bewegt worden, indem dieser durch eine von der Druckfläche 56 auf den Druckaufnahmeabschnitt 42 übertragenen Druckkraft hinuntergedrückt worden ist.

In dieser zweiten Endstellung kontaktiert der Schneid-Klemm-Kontakt 4 den elektrischen Leiter 9. Zudem kontaktiert der Steckkontakt 44, 45 die Stromschiene 3. Der zwangsgeführte Bereich 54, der in der Schnittebene gemäß Figur 6 mit dem Aufnahmeabschnitt 51 des Betätigungselements 5 korrespondiert, befindet sich nun am unteren Ende der Zwangsführungskontur 24. Im oberen Bereich des Gehäuses 2, in dem der Hebelarm 50 in der ersten Endstellung angeordnet ist, ist nun ein Freiraum 22 ausgebildet. Auf diese Weise kann der Hebelarm 50 in visuell gut prüfbarer Weise den Betätigungszustand der Leiteranschlussklemme 1 signalisieren.

In der Figur 6 ist zudem ersichtlich, dass die Leiteranschlussklemme 1 eine Elektrokomponente 10 haben kann, die zusätzlich zum Schneid-Klemm-Kontakt 4 bzw. zum Kontakteinsatz 6 vorhanden ist. Die Elektrokomponente 10 kann z.B. als weiterer Schneid-Klemm-Kontakt und/oder als eine Sensorik zur Erfassung wenigstens einer physikalischen Größe der Leiteranschlussklemme ausgebildet sein, z.B. zur Erfassung des Stroms, der Spannung oder einer Temperatur.

Die Figur 7 zeigt die Leiteranschlussklemme 1 in der Schnittansicht G-G. Das Betätigungselement 5 befindet sich in seiner ersten Endstellung vergleichbar mit der Darstellung der Figur 4. Man erkennt anhand der gewählten Schnittebene, dass der Hebelarm 50 einen inneren Hohlkanal 55 haben kann, z.B. einen sich zum Aufnahmeabschnitt 51 hin verjüngenden Hohlkanal. Auf diese Weise eignet sich der Hebelarm 50 auch für die Betätigung mittels eines Betätigungswerkzeugs, z.B. mittels eines Schraubendrehers. Die Spitze eines Schraubendrehers kann weitgehend formschlüssig in die inneren Hohlkanal 55 eingesetzt werden.

Die Figur 7 verdeutlicht zudem das Zusammenwirken zwischen dem Betätigungselement 5 und dem beweglichen Schneid-Klemm-Kontakt 4. Erkennbar ist wiederum die am Betätigungselement 5 angeordnete Druckfläche 56, die bei entsprechender Betätigung des Betätigungselements 5 eine Druckkraft auf den Druckaufnahmeabschnitt 42 des Schneid-Klemm-Kontakts 4 ausüben kann. Für die entgegengesetzte Bewegung, d.h. zum Zurückziehen des Schneid-Klemm-Kontakts 4 in die dargestellte Ausgangsstellung, ist am Betätigungselement 5 ein Zugelement 57 angeordnet, das durch einen Freischnitt 48 in den inneren Bereich des Schneid-Klemm-Kontakts 4 eingreifen kann und diesen durch eine Zugkraft, die auf die dem Druckaufnahmeabschnitt 42 entgegengesetzte Seite des Fixierungsbereichs 41 ausgeübt wird, wieder zurückziehen kann. Das Zugelement 57 kann nach Art eines Mitnehmers bzw. als Mitnehmerhaken ausgebildet sein. Die Figur 8 verdeutlicht den erwähnten Freischnitt 48 am Schneid-Klemm-Kontakt 4, durch den das Zugelement 57 dort eingreifen kann.

Die Figur 8 zeigt die Leiteranschlussklemme 1 in der Schnittdarstellung A-A. Das Betätigungselement 5 befindet sich in der zweiten Endstellung, vergleichbar mit der Figur 6. Man erkennt, dass der Hebelarm 50 von der ersten Endstellung in die zweite Endstellung einen Verschwenkwinkel von etwa 90° zurücklegt.

Anhand der Figuren 9 bis 11 wird eine erste Ausführungsform eines Schneid-Klemm-Kontakts 4 erläutert, der z.B. als Schneid-Klemm-Kontakt 4 der Leiteranschlussklemme 1 eingesetzt werden kann. Der Schneid-Klemm-Kontakt 4 hat einen Schneid-Klemm-Abschnitt 40, der zum Aufschneiden und elektrischen Kontaktieren eines elektrischen Leiters 9 dient. In der dargestellten Ausführung hat der Schneid-Klemm-Kontakt 4 zumindest im Schneid-Klemm-Abschnitt 40 die Form eines Gabelkontakts mit zwei einander gegenüberliegenden Gabelzinken 46, 47. Zwischen den Gabelzinken 46, 47 ist ein Freiraum zur Aufnahme des elektrischen Leiters 9 ausgebildet.

Der Schneid-Klemm-Kontakt 4 bzw. dessen Schneid-Klemm-Abschnitt 40 ist in drei verschiedene Bereiche gegliedert, nämlich beginnend vom freien Ende (unten) zunächst einen Schneidenabschnitt 60, der zum Aufschneiden der Isolation 90 eingerichtet ist, darauf folgend einen Zwischenabschnitt 61 und darauf folgend einen Klemmkontaktabschnitt 62.

Im Schneidenabschnitt 60 weisen die Gabelzinken 46, 47 jeweils einander gegenüberliegende scharfkantige Schneiden 63 auf, über die die Isolation 90 des elektrischen Leiters 9 aufgeschnitten werden kann. Im Klemmkontaktabschnitt 62 sind stattdessen weniger scharfe Kanten vorhanden, sondern zueinander parallele oder mit einem geringen Winkel zueinander ausgerichtete Kontaktflächen 65, die ein flächiges Kontaktieren des Innenleiters 91 erlauben, ohne diesen zu beschädigen. Man erkennt z.B. in der Figur 11, dass die Gabelzinken 46, 47 im Zwischenabschnitt 61 einen erhöhten Bereich nach Art eines Buckels haben, der sowohl die Schneide 63 als auch die Kontaktfläche 65 überragt. Durch einen solchen Zwischenabschnitt 61 kann die durch die Schneiden 63 aufgetrennte Isolation 90 zusätzlich fortgeschoben werden, sodass die nachfolgende Kontaktfläche 65 ungehindert von der Isolation 90 eine gute Anlage am Innenleiter 91 erhalten kann.

Man erkennt in der Figur 10, dass der Schneid-Klemm-Kontakt 4 vom Schneid-Klemm-Abschnitt 40 in den Verbindungsabschnitt 43, dann in den Fixierungsbereich 41 und dann nach einer weiteren Biegung in den Bereich des Steckkontakts 44 übergeht.

Die Figuren 12 und 13 zeigen eine zweite Ausführungsform eines Schneid-Klemm-Kontakts 4. Man erkennt, dass zwischen den Gabelzinken 46, 47 im Schneidenabschnitt 60 ein Öffnungswinkel α ausgebildet ist, z.B. im Bereich von 50° bis 150°. Im Klemmkontaktabschnitt 62 ist ein wesentlich geringerer Öffnungswinkel β zwischen den Gabelzinken 46, 47 ausgebildet, insbesondere ein negativer Öffnungswinkel, was bedeutet, dass sich die Breite des Freiraums zwischen den Gabelzinken 46, 47 nach oben zum Fixierungsbereich 41 hin vergrößert.

In beiden Ausführungsformen des Schneid-Klemm-Kontakts 4 können die Gabelzinken 46, 47 insbesondere tailliert ausgebildet sein, d.h. an ihren voneinander abgewandten Randseiten können sie eine Verjüngungsstelle 66 haben, die z.B. im Bereich zwischen dem unteren Drittel und der Mitte des Schneid-Klemm-Kontakts 4 in Längsrichtung gesehen angeordnet ist. Beispielsweise kann die Verjüngungsstelle 66 im Klemmkontaktabschnitt 62 angeordnet sein.

Erkennbar ist zudem, dass an einer oder an beiden Gabelzinken 46, 47 zusätzliche jeweils in Richtung zur gegenüberliegenden Gabelzinke 46, 47 abragende Spacer 67 vorhanden sein können. Diese Spacer 67 können als zusätzliche relativ kurze spitze Kante im Bereich der Kontaktflächen 65 an den Gabelzinken 46, 47 angeformt sein. Beispielsweise können die Spacer 67 wesentlich schmaler und spitzer als die Kontaktflächen 65 ausgebildet sein. Die Spacer 67 befinden sich in einer vorteilhaften Ausgestaltung der Erfindung vom freien Ende aus gesehen an einer Stelle der Gabelzinken 46, 47 hinter den Schneiden 63 und den Zwischenabschnitten 61, z.B. unmittelbar hinter den Zwischenabschnitten 61. In Längsrichtung der Gabelzinken 46, 47 können die Spacer 67 eine Länge von z.B. weniger als der halben Länge der Schneiden 63 haben.

Durch die Spacer 67 kann beim Aufbringen des Schneid-Klemm-Kontakts auf den elektrischen Leiter ein leichtes Nachschneiden der Isolation 90 und/oder ein zusätzliches Auseinanderdrücken der bereits zerteilten Isolationsbereiche erfolgen, sodass eine sichere Kontaktierung des Innenleiters 91 durch die Kontaktflächen 65 noch besser sichergestellt wird.

### Bezugszeichenliste

- 1: Leiteranschlussklemme
- 2: Gehäuse
- 3: Stromschiene
- 4: Schneid-Klemm-Kontakt
- 5: Betätigungselement
- 6: Kontakteinsatz
- 7: beweglicher Teil des Kontakteinsatzes
- 8: Gelenk
- 9: elektrischer Leiter
- 10: Elektrokomponente
- 20: Aufnahmekanal
- 22: Freiraum
- 23: Lagerungskontur
- 23, 53: Schwenkmechanismus
- 24, 54: Zwangsführungsmechanismus
- 24: Zwangsführungskontur
- 40: Schneid-Klemm-Abschnitt
- 41: Fixierungsbereich
- 42: Druckaufnahmeabschnitt
- 43: Verbindungsabschnitt
- 44, 45: Steckkontakt
- 46,47: Gabelzinken
- 48: Freischnitt
- 50: Hebelarm
- 51: Aufnahmeabschnitt
- 52: Fixierungszapfen
- 53: Lagerungsscheibe
- 54: zwangsgeführter Bereich
- 55: innerer Hohlkanal
- 56: Druckfläche
- 57: Zugelement
- 60: Schneidenabschnitt
- 61: Zwischenabschnitt
- 62: Klemmkontaktabschnitt
- 63: Schneiden
- 65: Kontaktfläche
- 66: Verjüngungsstelle
- 67: Spacer
- 90: Isolation
- 91: Innenleiter
- α: Öffnungswinkel im Scheidenabschnitt
- β: Öffnungswinkel im Klemmkontaktabschnitt

## Patentansprüche

1. Leiteranschlussklemme (1) mit einem Gehäuse (2) und einem Kontakteinsatz (3, 6) zum elektrischen Kontaktieren eines an der Leiteranschlussklemme (1) anzuschließenden elektrischen Leiters (9), und mit einem Betätigungselement (5), mit dem wenigstens ein bewegliches Teil (7) des Kontakteinsatzes (3, 6) durch Betätigung des Betätigungselements (5) von einer ersten Stellung in eine von der ersten Stellung abweichende zweite Stellung bewegbar ist, wobei das Betätigungselement (5) wenigstens einen Hebelarm (50) hat, durch den das Betätigungselement (5) manuell oder durch Fremdkraft zu betätigen ist, wobei das Betätigungselement (5) über einen Schwenkmechanismus (23, 53) verschwenkbar im Gehäuse (2) gelagert ist, **dadurch gekennzeichnet, dass** das Betätigungselement (5) über einen Zwangsführungsmechanismus (24, 54) entlang einer vorgegebenen Zwangsführungskontur (24) im Gehäuse (2) geführt ist, durch den wenigstens ein zwangsgeführter Bereich (54) des Betätigungselements (5) beim Verschwenken des Betätigungselements (5) in einer von der Verschwenkbewegung abweichenden Bewegungsrichtung entlang der Zwangsführungskontur (24) geführt ist.

2. Leiteranschlussklemme nach Anspruch 1, **dadurch gekennzeichnet, dass** das durch das Betätigungselement (5) bewegliche Teil (7) des Kontakteinsatzes (3, 6) durch den zwangsgeführten Bereich (54) des Betätigungselements (5) beim Verschwenken des Betätigungselements (5) bewegbar ist.

3. Leiteranschlussklemme nach einem der vorhergehenden Ansprüche, **dadurch gekennzeichnet, dass** der Hebelarm (50) unbeweglich mit einem dem Betätigungselement (5) zugeordneten Teil (53) des Schwenkmechanismus (23, 53) und/oder unbeweglich mit dem zwangsgeführten Bereich (54) des Betätigungselements (5) gekoppelt ist.

4. Leiteranschlussklemme nach einem der vorhergehenden Ansprüche, **dadurch gekennzeichnet, dass** das Betätigungselement (5) über den Schwenkmechanismus (23, 53) schwimmend gelagert ist.

5. Leiteranschlussklemme nach einem der vorhergehenden Ansprüche, **dadurch gekennzeichnet, dass** der dem Betätigungselement (5) zugeordnete Teil (53) des Schwenkmechanismus (23, 53) über wenigstens die Hälfte seines Außenumfangs eine erste kreisförmige Kontur hat.

6. Leiteranschlussklemme nach einem der vorhergehenden Ansprüche, **dadurch gekennzeichnet, dass** der zwangsgeführte Bereich (54) des Betätigungselements (5) über wenigstens die Hälfte seines Außenumfangs eine zweite kreisförmige Kontur hat.

7. Leiteranschlussklemme nach Anspruch 6, **dadurch gekennzeichnet, dass** die erste kreisförmige Kontur unmittelbar in die zweite kreisförmige Kontur übergeht.

8. Leiteranschlussklemme nach Anspruch 6 oder 7, **dadurch gekennzeichnet, dass** die erste kreisförmige Kontur einen größeren Radius hat als die zweite kreisförmige Kontur.

9. Leiteranschlussklemme nach einem der vorhergehenden Ansprüche, **dadurch gekennzeichnet, dass** in wenigstens einer ersten Endstellung des Schwenkbereichs des Betätigungselements (5) der Hebelarm (50) im Wesentlichen rechtwinklig zur Mittelachse (M) der Zwangsführungskontur (24) angeordnet ist.

10. Leiteranschlussklemme nach einem der vorhergehenden Ansprüche, **dadurch gekennzeichnet, dass** in wenigstens einer zweiten Endstellung des Schwenkbereich des Betätigungselements (5) der Hebelarm (50) im Wesentlichen parallel oder fluchtend zur Mittelachse (M) der Zwangsführungskontur (24) angeordnet ist.

11. Leiteranschlussklemme nach einem der vorhergehenden Ansprüche, **dadurch gekennzeichnet, dass** das durch das Betätigungselement (5) bewegliche Teil (7) des Kontakteinsatzes (3, 6) über ein Gelenk (8) mit dem Betätigungselement (5) verbunden ist.

12. Leiteranschlussklemme nach einem der vorhergehenden Ansprüche, **dadurch gekennzeichnet, dass** die Verschwenkachse des Schwenkmechanismus (23, 53) im Wesentlichen senkrecht zur Mittelachse (M) der Zwangsführungskontur (24) verläuft.

13. Leiteranschlussklemme nach einem der vorhergehenden Ansprüche, **dadurch gekennzeichnet, dass** das von dem Betätigungselement (5) bewegliche Teil (7) des Kontakteinsatzes (3, 6) als Schneid-Klemm-Kontakt (4) (IDC-Kontakt) ausgebildet ist.
